# EUROPÄISCHE PATENTSCHRIFT

(11) **EP 3 677 712 B1**
(45) Veröffentlichungstag und Bekanntmachung des Hinweises auf die Patenterteilung: **07.08.2024**
(21) Anmeldenummer: 19214326.1
(22) Anmeldetag: 09.12.2019
(51) Int. Cl.: D01H 7/06, D01H 7/16

(54) **SPINNSPULENTRÄGER FÜR EINE ZWIRNMASCHINE**
BOBBIN HOLDER FOR A TWISTING MACHINE
SUPPORT DE BOBINE DE FILAGE POUR UNE MACHINE DE TORDAGE

(30) Priorität: 17.12.2018 DE 102018132484
(43) Veröffentlichungstag der Anmeldung: 08.07.2020
(73) Patentinhaber: Saurer Technologies GmbH & Co. KG, 47804 Krefeld (DE)
(72) Erfinder: Zischewski, Jörg, 47877 Willich (DE)
(74) Vertreter: Morgenthum-Neurode, Mirko

(56) Entgegenhaltungen:
- EP-A2- 0 712 802
- EP-A2- 1 213 381
- WO-A1-2016/060527
- DE-A1- 3 229 036
- JP-A- S6 469 478
- US-A- 1 333 632
- US-A- 2 168 248
- US-A- 4 492 346
- US-A- 6 079 662

## Beschreibung

Die Erfindung betrifft einen Spinnspulenträger für eine Zwirnmaschine, insbesondere eine Ringzwirnmaschine, mit einem rotierbar um eine Trägerachse gelagerten Aufnahmekörper mit einem Aufnahmebereich zum Anordnen einer Spinnspule auf dem Aufnahmekörper. Weiterhin betrifft die Erfindung eine Zwirnmaschine, insbesondere eine Ringzwirnmaschine, mit wenigstens einem Spinnspulenträger. Schließlich betrifft die Erfindung ein Verfahren zum Verwenden eines Spinnspulenträgers.

Spinnspulenträger sind in vielfältiger Ausgestaltung aus dem Stand der Technik, beispielsweise aus der Druckschrift CN 204 369 314 U, bekannt und werden dafür eingesetzt, eine Spinnspule mit zu verzwirnendem Faden oder Filament drehbar zu lagern. Dazu wird typischerweise die standardisierte Spinnspule auf dem Spinnspulenträger angeordnet und während der Verwendung durch den Spinnspulenträger stabil und sicher gehalten.

Ein Spinnspulenträger mit den oberbegrifflichen Merkmalen gemäß dem Anspruch 1 ist beispielsweise aus dem Dokument WO 2016/060527 A1 bekannt.

In dem Dokument JP S64 69478 A wird das automatischen Greifen von Spulen unterschiedlicher Größen thematisiert. Offenbart wird, dass ein koaxialer zylindrischer Körper mit mehreren zylindrischen Abschnitten, deren Durchmesser zunimmt, in die Hülse eingebracht wird. Eine axial verschiebbare Welle in dem zylindrischen Körper wird nach oben bewegt, wodurch krallenartige Ausbildungen der zylindrischen Abschnitte nach außen verschwenken und sich in der Hülse fixieren.

In dem Dokument US 1 333 632 A werden Spindeln, insbesondere für Spinnmaschinen, auf die Hülsen aufgesteckt werden und aus denen durch Aufwickeln des gesponnenen Garns Kopse entstehen, beschrieben. Um die Hülsen in der richtigen Position in Längsrichtung und in Bezug auf den Drehpunkt der Spindel zu halten, die Hülse vorübergehend gegen Drehung auf der Spindel zu sichern und um zu gewährleisteten, dass die Hülsen bzw. Kopse auf- und abgesteckt werden können, ohne dass die Einstellung verändert wird, wird eine Verbindungsvorrichtung zwischen Spindel und Hülse beschrieben. Ein Verbindungskopf wird lösbar an der Spindel befestigt, wobei die Spindel über einen Anschlag und ein Gewinde verfügt, mittels derer der Verbindungskopf an der Spindel angebracht wird. Der Verbindungskopf umfasst eine beliebige Anzahl von gleichartigen Trägerarmen, die alle so miteinander verbunden sind, dass sie sich gemeinsam bewegen. An dem einen Ende der Arme sind Zahnradsegmente vorgesehen, die mit einem Kolben umfassend darauf ausgebildeten Zahnstangen zusammenwirken. Eine Bewegung des Kolbens bewegt alle Arme um den gleichen Winkel, da alle Arme miteinander verbunden sind. Die Hülse wird dabei die Arme auf den Verbindungskopf aufgesteckt.

Durch das Dokument EP 1 213 381 A2 sind ein Verfahren und eine Vorrichtung zum Abschneiden eines Fadenendes während des Abnehmens in einer Spinnmaschine bekannt. Die Vorrichtung umfasst ein Element zum Abschneiden des Fadenendes, einen Spindelgrundbereich, von welchem sich eine Klinge erstreckt, Mittel, um das Element zum Abschneiden zu drücken und ein Niederhaltemittel, das verhindert, dass das Element zum Abschneiden des Fadens zu weit angehoben wird. Der Spulenkörper-Einsatzbereich ist dabei mit Mitteln wie einem Gummiring, eines Federmaterials oder einer Feder/Knopf Anordnung, zum Verstärken einer Passkraft mit Bezug auf den Spulenkörper versehen.

Es werden jedoch auch Spinnspulen verwendet, die kleiner und insbesondere in axialer Richtung der drehbaren Lagerung des Spinnspulenträgers kürzer sind, wodurch sich in dieser axialen Richtung eine Verschiebbarkeit der Spinnspule ergibt. Dadurch ist jedoch die genaue Position der Spinnspule nicht mehr bestimmt, wodurch eine kontrollierte und sichere Verwendung nicht möglich ist. Dabei kann der Betrieb einer den Spinnspulenträger aufweisenden Zwirnmaschine beeinträchtigt werden, bis hin zu einem Blockieren der Spinnspule, wodurch der Faden oder das Filament reißt und es zu einer Betriebsunterbrechung kommt.

Der Erfindung liegt daher die Aufgabe zu Grunde, einen Spinnspulenträger bereitzustellen, der auch mit nicht-standardisierten und unterschiedlich langen Spinnspulen sicher und zuverlässig betrieben werden kann.

Die Aufgabe wird erfindungsgemäß durch einen Spinnspulenträger gemäß Anspruch 1, eine Zwirnmaschine gemäß Anspruch 12 sowie ein Verfahren gemäß Anspruch 13 gelöst. Vorteilhafte Weiterbildungen der Erfindung sind in den abhängigen Ansprüchen angegeben.

Der erfindungsgemäße Spinnspulenträger für eine Zwirnmaschine, insbesondere eine Ringzwirnmaschine, weist einen rotierbar um eine Trägerachse gelagerten Aufnahmekörper mit einem Aufnahmebereich zum Anordnen einer Spinnspule auf dem Aufnahmekörper auf, wobei wenigstens ein Anschlag zwischen einer Gebrauchsposition und einer Versenkposition verstellbar im Aufnahmebereich derart angeordnet ist, dass in der Gebrauchsposition der Aufnahmebereich in axialer Richtung der Trägerachse zur angepassten Aufnahme einer verkürzten Spinnspule verkürzt ist und in der Versenkposition eine reguläre Spinnspule im Aufnahmebereich den Anschlag überragend angeordenbar ist.

Erfindungsgemäß ist der wenigstens eine Anschlag zwischen einer Gebrauchsposition und einer Versenkposition verstellbar, insbesondere bevorzugt verschiebbar. In der Gebrauchsposition steht der Anschlag aus der Oberfläche des Aufnahmekörpers im Aufnahmebereich hervor, sodass der Anschlag die maximale Länge des Aufnahmebereichs, der für eine standardisierte Spinnspule vorgesehen ist, verkürzt und somit nun eine im Vergleich zur standardisierten Spinnspule kürzere Spinnspule sicher im Aufnahmebereich angeordnet werden kann.

In der Versenkposition ist der wenigstens eine Anschlag soweit abgesenkt, dass der Anschlag den Aufnahmebereich nicht mehr verkürzt und entsprechend eine Spinnspule den abgesenkten Anschlag überragend auf dem Aufnahmekörper im Aufnahmebereich angeordnet werden kann. Unter einer überragenden Anordnung wird verstanden, dass sich die Spinnspule oberhalb des im Aufnahmebereich angeordneten und in der Versenkposition befindlichen Anschlags befindet, d.h., dass der Anschlag bevorzugt gemeinsam mit einem Abschnitt des Aufnahmekörpers im Inneren der Spinnspule befindet.

Weiterhin betrifft die Erfindung eine Zwirnmaschine, insbesondere eine Ringzwirnmaschine, die wenigstens einen erfindungsgemäßen Spinnspulenträger aufweist.

Schließlich betrifft die Erfindung ein Verfahren zum Verwenden eines Spinnspulenträgers für eine Zwirnmaschine, mit einem rotierbar um eine Trägerachse gelagerten Aufnahmekörper mit einem Aufnahmebereich zum Anordnen einer Spinnspule auf dem Aufnahmekörper sowie wenigstens einem zwischen einer Gebrauchsposition und einer Versenkposition verstellbaren, im Aufnahmebereich derart angeordneten Anschlag, dass in der Gebrauchsposition der Aufnahmebereich zur passenden Aufnahme einer verkürzten Spinnspule verkürzt wird und in der Versenkposition eine reguläre Spinnspule im Aufnahmebereich den Anschlag überragend angeordnet werden kann, wobei das Verfahren zunächst ein Bestimmen der Länge einer auf den Aufnahmekörper aufzuschiebenden Spinnspule und ein Prüfen, ob die Spinnspule einer vorgesehenen, standardisierten Länge entsprich, vorsieht. Entspricht die Spinnspule einer standardisierten Länge, werden alle Anschläge in die Versenkposition verschoben und ist die Spinnspule gegenüber einer standardisierten Spinnspule kürzer erfolgt ein Herausziehen eines einzelnen Anschlags zum Anpassen des Aufnahmebereichs des Aufnahmekörpers an die Länge der Spinnspule. Schließlich wird die Spinnspule auf Aufnahmekörper aufgeschoben.

Der Erfinder hat erkannt, dass zur sicheren Anordnung und Führung einer Spinnspule auf dem Spinnspulenträger in jedem Fall ein Anschlag hilfreich ist. Bislang konnte dieser bei kürzeren Spinnspulen nicht genutzt werden, da ansonsten die verkürzte Spinnspule nicht mehr zentriert an der gewünschten Position angeordnet würde. Als Alternative wurden vom Nutzer selbstkonstruierte und provisorische Distanzstücke verwendet, die jedoch ebenfalls keine zufriedenstellenden Resultate garantierten und zudem an die jeweilige Spinnspule angepasst werden mussten. Die Anordnung wenigstens eines weiteren Anschlags im Aufnahmebereich ermöglicht hingegen eine besonders einfache und stabile Festlegung der kürzeren Spinnspule, wobei weiterhin vorteilhaft nach wie vor eine kostengünstige Produktion des Spinnspulenträgers verkürzbar ist und in der zweiten Position eine reguläre Spinnspule im Aufnahmebereich den Anschlag überragend angeordenbar ist.

Weiterhin betrifft die Erfindung eine Zwirnmaschine, insbesondere eine Ringzwirnmaschine, die wenigstens einen erfindungsgemäßen Spinnspulenträger aufweist.

Schließlich betrifft die Erfindung ein Verfahren zum Verwenden eines Spinnspulenträgers für eine Zwirnmaschine, mit einem rotierbar um eine Trägerachse gelagerten Aufnahmekörper mit einem Aufnahmebereich zum Anordnen einer Spinnspule auf dem Aufnahmekörper sowie wenigstens einem zwischen einer ersten Position und einer zweiten Position verstellbaren, im Aufnahmebereich derart angeordneten Anschlag, dass in der ersten Position der Aufnahmebereich zur passenden Aufnahme einer verkürzten Spinnspule verkürzt wird und in der zweiten Position eine reguläre Spinnspule im Aufnahmebereich den Anschlag überragend angeordnet werden kann, wobei das Verfahren zunächst ein Bestimmen der Länge einer auf den Aufnahmekörper aufzuschiebenden Spinnspule und ein Prüfen, ob die Spinnspule einer vorgesehenen, standardisierten Länge entsprich, vorsieht. Entspricht die Spinnspule einer standardisierten Länge, werden alle Anschläge in die zweite Position verschoben und ist die Spinnspule gegenüber einer standardisierten Spinnspule kürzer erfolgt ein Herausziehen eines einzelnen Anschlags zum Anpassen des Aufnahmebereichs des Aufnahmekörpers an die Länge der Spinnspule. Schließlich wird die Spinnspule auf Aufnahmekörper aufgeschoben.

Der Erfinder hat erkannt, dass zur sicheren Anordnung und Führung einer Spinnspule auf dem Spinnspulenträger in jedem Fall ein Anschlag hilfreich ist. Bislang konnte dieser bei kürzeren Spinnspulen nicht genutzt werden, da ansonsten die verkürzte Spinnspule nicht mehr zentriert an der gewünschten Position angeordnet würde. Als Alternative wurden vom Nutzer selbstkonstruierte und provisorische Distanzstücke verwendet, die jedoch ebenfalls keine zufriedenstellenden Resultate garantierten und zudem an die jeweilige Spinnspule angepasst werden mussten. Die Anordnung wenigstens eines weiteren Anschlags im Aufnahmebereich ermöglicht hingegen eine besonders einfache und stabile Festlegung der kürzeren Spinnspule, wobei weiterhin vorteilhaft nach wie vor eine kostengünstige Produktion des Spinnspulenträgers möglich ist. Zudem ist es vorteilhaft, wenn der wenigstens ein Anschlag ohne Werkzeug betätigt werden kann, wodurch eine besonders einfache und schnelle Anpassung des Spinnspulenträgers an die zu verwendende Spinnspule möglich ist. Insbesondere bei einer Verwendung von mehreren Anschlägen kann eine Vielzahl nicht-standardisierter und unterschiedlich langer Spinnspule auf.

Grundsätzlich ist der Aufnahmekörper um eine Trägerachse rotierbar. Bevorzugt ist der Aufnahmekörper mittels der Trägerachse rotierbar festgelegt. Dabei ist die Trägerachse mittig im Spinnspulenträger bzw. mittig innerhalb des Aufnahmebereichs angeordnet, um ein Positionieren und ein Halten einer insbesondere rohrförmigen bzw. zylindrischen Spinnspule während der Rotation zu ermöglichen. Die Trägerachse kann sowohl eine als Bauteil gebildete Achse, als auch lediglich eine geometrische Achse sein, während die Rotierbarkeit durch andere, nicht axial bzw. durch die geometrische Achse verlaufend angeordnete Bauteile gegeben sein kann. Bevorzugt ist die Trägerachse jedoch als ein entlang der geometrischen Rotationsachse verlaufendes Bauteil gebildet, wobei dieses Bauteil noch weitere Funktionen aufweisen und insbesondere den Grundkörper eines mehrstückigen Aufnahmekörpers bilden kann.

Bei dem Anschlag kann es sich zunächst um ein beliebiges Bauteil oder einen beliebigen Mechanismus handeln, der dazu vorgesehen ist, mit einer Spinnspule in Kontakt gebracht zu werden und dabei insbesondere ein Verschieben der Spinnspule auf dem Aufnahmekörper entlang der Trägerachse, d.h., in axialer Richtung, zu verhindern. Obwohl der Anschlag aus einem beliebigen Material gebildet sein kann, ist der Anschlag und insbesondere jeder Anschlag des Spinnspulenträgers bevorzugt aus dem gleichen Material wie der Aufnahmekörper und/oder aus einem Kunststoff gebildet. Um eine besonders einfache Herstellung zu ermöglichen und eine größtmögliche Haltbarkeit und geringstmögliche Fehleranfälligkeit zu gewährleisten, ist der Anschlag bevorzugt einstückig gebildet.

Besonders bevorzugt weist der Spinnspulenträger mehrere Anschläge auf, wobei bevorzugt alle Anschläge identisch zueinander gebildet sind und insbesondere bevorzugt eine identische Form, Größe, Länge und/oder ein identisches Material aufweisen. Grundsätzlich können mehrere Anschläge oder sogar Gruppen mehrerer Anschläge über den Umfang des Aufnahmekörpers, insbesondere im Aufnahmebereich, und besonders bevorzugt jeweils in gleicher Position in Bezug auf eine axiale Richtung der Trägerachse angeordnet sein.

Eine bevorzugte Ausgestaltung des erfindungsgemäßen Spinnspulenträgers sieht vor, dass der Aufnahmebereich an einem Ende des Aufnahmekörpers durch einen festen Endanschlag begrenzt wird, und der wenigstens eine verschiebliche Anschlag derart angeordnet ist, dass dieser in der Gebrauchsposition einen neuen Endanschlag des verkürzten Aufnahmebereichs bildet, wodurch in einfacher Weise die Länge des Aufnahmebereichs an die Länge der Spinnspule angepasst werden kann. Dabei ist der wenigstens eine Anschlag bevorzugt in einer Richtung, in der eine Spinnspule auf den Aufnahmebereich des Aufnahmekörpers aufgeschoben wird, vor dem Endanschlag angeordnet. Weiterhin handelt es sich bei dem Endanschlag, der den größtmöglichen Aufnahmebereich begrenzt, nicht um einen verschieblichen oder in eine Versenkposition bringbaren, sondern um einen festen Anschlag.

Bei einer bevorzugten Weiterbildung des erfindungsgemäßen Spinnspulenträgers sind mehrere Anschläge, insbesondere in gleichem Abstand zueinander, im Aufnahmebereich des Aufnahmekörpers angeordnet, wodurch eine einfache Anpassung der Länge des Aufnahmebereichs an unterschiedlich lange Spinnspulen vorgenommen werden kann. Darüber hinaus ist aber auch denkbar, die Anschläge in Abständen zueinander bzw. an Positionen anzuordnen, die bekannten Längen von Spinnspulen entsprechen, sodass eine besonders genaue Anpassung an unterschiedliche Spinnspulen erreicht wird. Bevorzugt sind zwischen einem und zehn Anschlägen, besonders bevorzugt zwischen zwei und acht Anschlägen, ganz besonders bevorzugt zwischen vier und sechs Anschlägen und insbesondere bevorzugt genau fünf Anschläge an dem Aufnahmekörper und/oder in einer Gruppe von Anschlägen angeordnet.

In der zweiten Position respektive der Versenkposition ist der wenigstens eine Anschlag soweit abgesenkt, dass der Anschlag den Aufnahmebereich nicht mehr verkürzt und entsprechend eine Spinnspule den abgesenkten Anschlag überragend auf dem Aufnahmekörper im Aufnahmebereich angeordnet werden kann. Unter einer überragenden Anordnung wird verstanden, dass sich die Spinnspule oberhalb des im Aufnahmebereich angeordneten und in der zweiten Position/Versenkposition befindlichen Anschlags befindet, d.h., dass der Anschlag bevorzugt gemeinsam mit einem Abschnitt des Aufnahmekörpers im Inneren der Spinnspule befindet.

Eine bevorzugte Ausgestaltung des erfindungsgemäßen Spinnspulenträgers sieht vor, dass der Aufnahmebereich an einem Ende des Aufnahmekörpers durch einen festen Endanschlag begrenzt wird, und der wenigstens eine verschiebliche Anschlag derart angeordnet ist, dass dieser in der Gebrauchsposition einen neuen Endanschlag des verkürzten Aufnahmebereichs bildet, wodurch in einfacher Weise die Länge des Aufnahmebereichs an die Länge der Spinnspule angepasst werden kann. Dabei ist der wenigstens eine Anschlag bevorzugt in einer Richtung, in der eine Spinnspule auf den Aufnahmebereich des Aufnahmekörpers aufgeschoben wird, vor dem Endanschlag angeordnet. Weiterhin handelt es sich bei dem Endanschlag, der den größtmöglichen Aufnahmebereich begrenzt, nicht um einen verschieblichen oder in eine Versenkposition bringbaren, sondern um einen festen Anschlag.

Bei einer bevorzugten Weiterbildung des erfindungsgemäßen Spinnspulenträgers sind mehrere Anschläge, insbesondere in gleichem Abstand zueinander, im Aufnahmebereich des Aufnahmekörpers angeordnet, wodurch eine einfache Anpassung der Länge des Aufnahmebereichs an unterschiedlich lange Spinnspulen vorgenommen werden kann. Darüber hinaus ist aber auch denkbar, die Anschläge in Abständen zueinander bzw. an Positionen anzuordnen, die bekannten Längen von Spinnspulen entsprechen, sodass eine besonders genaue Anpassung an unterschiedliche Spinnspulen erreicht wird. Bevorzugt sind zwischen einem und zehn Anschlägen, besonders bevorzugt zwischen zwei und acht Anschlägen, ganz besonders bevorzugt zwischen vier und sechs Anschlägen und insbesondere bevorzugt genau fünf Anschläge an dem Aufnahmekörper und/oder in einer Gruppe von Anschlägen angeordnet. Dabei kann der Aufnahmekörper mehrere Gruppen von Anschlägen aufweisen, die besonders bevorzugt dann am Aufnahmekörper parallel zueinander und/oder entlang des Umfangs angeordnet sind. Grundsätzlich ist eine beliebige Anzahl an Anschlägen denkbar, die sich dabei insbesondere auch über die gesamte Länge des Aufnahmebereichs und/oder des Aufnahmekörpers erstrecken können.

Gemäß einer vorteilhaften Ausgestaltung des erfindungsgemäßen Spinnspulenträgers sind mehrere Anschläge im Aufnahmebereich hintereinander in axialer Richtung der Trägerachse angeordnet, sodass eine Anpassung an unterschiedliche Spinnspulenlängen besonders einfach möglich ist, insbesondere wenn alle zu verschiebenden Anschläge oder alle Anschläge einer Gruppe bei einer besonders vorteilhaften Ausgestaltung in einer Linie auf der Oberfläche des Aufnahmekörpers angeordnet sind. Dabei sind die Anschläge insbesondere koaxial bzw. mit gleichem Abstand zur Trägerachse angeordnet.

Weiterhin bevorzugt ist eine Ausgestaltung des erfindungsgemäßen Spinnspulenträgers bei der jeder Anschlag eine mit der in dem Aufnahmebereich anzuordnenden Spinnspule in Kontakt bringbare Anschlagfläche aufweist, die besonders bevorzugt eben gebildet ist und/oder sich radial und tangential zur Trägerachse erstreckt, wodurch eine besonders stabile, flächige Anlage und somit eine gute Sicherung gegen ein axiales Verschieben der Spinnspule auf dem Aufnahmekörper erreicht wird. Weiterhin bevorzugt erstreckt sich die Anschlagfläche dabei über die gesamte, aus dem Aufnahmekörper herausstehende Höhe einer Seite des Anschlags und/oder über die gesamte Breite einer Seite des Anschlags.

Bei einer vorteilhaften Ausgestaltung des erfindungsgemäßen Spinnspulenträgers sind alle Anschläge in der zweiten Position/Versenkposition vollständig in oder unter die Oberfläche des Aufnahmekörpers im Aufnahmebereich abgesenkt, wodurch eine Spinnspule besonders leicht und durch die Anschläge ungehindert auf den Aufnahmebereich des Aufnahmekörpers aufgeschoben werden kann. Besonders bevorzugt sind die Anschläge bündig mit der Oberfläche des Aufnahmekörpers versenkbar, insbesondere derart, dass weder eine Vertiefung oder Öffnung entsteht, noch ein Teil des Anschlags herausstehend verbleibt, sodass es zu keiner Materialansammlung vor oder in der Öffnung für die Anschläge kommen kann.

Grundsätzlich kann der wenigstens eine verschiebliche Anschlag beliebig in der Gebrauchsposition und in der Versenkposition festlegbar sein. Dies kann beispielsweise form- und/oder kraftschlüssig erfolgen. Es wird jedoch eine Ausführung des erfindungsgemäßen Spinnspulenträgers bevorzugt bei der jeder Anschlag in der Gebrauchsposition und/oder in der Versenkposition verrastbar ist, wodurch in besonders einfacher Weise der Anschlag einerseits in der jeweiligen Position, insbesondere werkzeugfrei, festgelegt werden kann und andererseits auch besonders einfach wieder aus dieser Position herausgebracht werden kann, um den oder die Anschläge zu verstellen.

Dazu weist der Anschlag weiterhin bevorzugt an einem dem Aufnahmebereich gegenüberliegenden Ende ein Rastelement und der Aufnahmekörper wenigstens eine, bevorzugt zwei Rastelementaufnahmen auf, mittels denen der Anschlag in der Gebrauchsposition und/oder der Versenkposition festlegbar sind. Dabei kann das Rastelement in einer beliebigen Weise gebildet sein. Bevorzugt ist das Rastelement einstückig mit dem Anschlag gebildet und besonders bevorzugt ist das Rastelement eine am Anschlag angeformte Nase. Weiterhin bevorzugt ist das Rastelement und besonders bevorzugt das Ende des Anschlags mit dem Rastelement auf die Rastelementaufnahmen hin vorgespannt, wobei auch der vorgespannte Bereich des Anschlags insbesondere bevorzugt einstückig mit dem Rastelement und/oder dem übrigen Teil des Anschlags gebildet ist. Die zu den Rastelementen korrespondierenden Rastelementaufnahmen können ebenfalls beliebig gebildet sein, wobei die Rastelementaufnahmen bevorzugt als Ausnehmungen und/oder einstückig mit einem Teil des Aufnahmekörpers gebildet sind. Ebenfalls bevorzugt sind beide Rastelementaufnahmen im Aufnahmekörper übereinander angeordnet.

Bei einer ebenfalls bevorzugten Ausgestaltung des erfindungsgemäßen Spinnspulenträgers durchdringt der Anschlag den den Anschlag umgebenden Teil des Aufnahmekörpers vollständig, sodass das Rastelement des Anschlags in der Versenkposition mit einer Unterkante des Aufnahmekörpers verrastet bzw. die Unterseite des Aufnahmekörpers in diesem Bereich die Rastelementaufnahme bildet, wodurch eine noch einfachere Konstruktion möglich ist. Bei einem solchen, auf die Versenkposition hin, im Bereich des Anschlags offenen Aufnahmekörper ist jedoch bevorzugt, dass der Anschlag, insbesondere formschlüssig, gegen ein Hinausbewegen über die Versenkposition hinaus, d.h. in Richtung des Inneren des Aufnahmekörpers, gesichert ist.

Gemäß einer vorteilhaften Weiterbildung des erfindungsgemäßen Spulenträgers ist der wenigstens eine Anschlag radial zur Trägerachse verschieblich in einer Führung angeordnet, wobei die Führung bevorzugt wenigstens eine im Aufnahmekörper angeordnete Führungsnut und einen korrespondierenden Führungssteg des Anschlags umfasst, wodurch eine sichere Verstellung in einfacher Weise erreicht wird. Dabei weist der Anschlag bevorzugt in Verschieberichtung wenigstens in dem innerhalb eines Teils des Aufnahmekörpers anordenbaren Abschnitt eine gleichbleibende Querschnittsfläche auf und die Querschnittsfläche der Öffnung des Aufnahmekörpers für den Anschlag ist im Wesentlichen an die Form bzw. Querschnittsfläche des Anschlags angepasst.

In einer bevorzugten Ausgestaltung des erfindungsgemäßen Spinnspulenträgers ist ein motorischer Einzelantrieb des Spinnspulenträgers vorgesehen, mittels dem der Aufnahmekörper mit dem wenigstens einen Anschlag um die bzw. mittels der Trägerachse rotierbar ist, wodurch in besonders einfacher Weise eine individuelle Ansteuerung des Spinnspulenträgers möglich ist und die Drehgeschwindigkeit des Aufnahmekörpers an die darauf angeordnete Spinnspule und deren Länge und Durchmesser angepasst werden kann.

Ebenfalls bevorzugt wird eine Gestaltung des erfindungsgemäßen Spinnspulenträgers bei der der Aufnahmekörper mehrere, gleichmäßig um den Umfang verteilte und an einem Grundkörper angeordnete Klemmkörper aufweist, wobei die Klemmkörper in radialer Richtung beweglich sind, um eine Spinnspule kraftschlüssig halten zu können, und bevorzugt der wenigstens eine Anschlag, insbesondere sämtliche Anschläge, an einem Klemmkörper angeordnet ist. Besonders bevorzugt sind dabei die Anschläge unmittelbar am Klemmkörper angeordnet.

Alternativ kann der wenigstens eine Anschlag, bevorzugt ein Teil mehrerer Anschläge und besonders bevorzugt alle Anschläge auch am Grundkörper und dabei insbesondere zwischen zwei Klemmelementen angeordnet sein. Dabei ist dann der wenigstens eine Anschlag, besonders bevorzugt alle Anschläge bevorzugt derart angeordnet, dass der Anschlag in der Gebrauchsposition in jeder möglichen Position der Klemmkörper im Aufnahmebereich über die Oberfläche der Klemmkörper hinausragt, sodass eine Spinnspule unabhängig von der Verstellposition der Klemmkörper immer mit dem Anschlag und insbesondere dessen Anschlagfläche in Kontakt gebracht werden kann.

Schließlich sieht eine bevorzugte Ausgestaltung des erfindungsgemäßen Spinnspulenträger vor, dass alle Anschläge eine unterschiedliche Farbe aufweisen und besonders bevorzugt aus einem andersfarbigen Material, insbesondere Kunststoff, hergestellt sind, um eine bessere Unterscheidbarkeit der Anschläge und eine erhöhte Sicherheit gegen eine Fehlbedienung zu erreichen.

Eine vorteilhafte Weiterbildung des Verfahrens zum Verwenden eines Spinnspulenträgers sieht vor, dass aus mehreren Anschlägen der in die erste Position/Gebrauchsposition zu bringende Anschlag derart gewählt wird, dass die Länge des durch den Anschlag verkürzten Aufnahmebereichs der Länge der auf dem Aufnahmekörper anzuordnenden Spinnspule entspricht. Zusätzlich oder alternativ kann auch der in die erste Position/Gebrauchsposition zu bringende Anschlag derart gewählt werden, dass die Mitte der verkürzten Spinnspule in der Mitte des unverkürzten Aufnahmebereichs angeordnet wird.

Ein Ausführungsbeispiel des erfindungsgemäßen Spinnspulenträgers wird nachstehend mit Bezug auf die Zeichnungen näher erläutert. In den Figuren zeigen:
- Fig. 1: einen erfindungsgemäßen Spinnspulenträger,
- Fig. 1a: eine perspektivische Ansicht eines Abschnitts eines Spinnspulenträgers mit fünf Anschlägen in einer Versenkposition,
- Fig. 1b: eine perspektivische Ansicht des in Figur 1a dargestellten Abschnitts des Spinnspulenträgers mit einem der fünf Anschläge in einer Gebrauchsposition, und
- Fig. 2: ein seitlicher Schnitt durch den Spinnspulenträger im Bereich der Anschläge.

Bei einem in Fig. 1 dargestellten Spinnspulenträger 1 für eine Hochleistungs-Ringzwirnmaschine, der in Fig. 1a abschnittsweise dargestellt ist, ist ein Aufnahmekörper 2 rotierbar um eine Trägerachse angeordnet, um damit von einer in einem Aufnahmebereich 3 des Aufnahmekörpers 2 angeordneten Spinnspule einen Faden von der Spinnspule zur Hochleistungs-Ringzwirnmaschine zuführen zu können. Der Spinnspulenträger 1 weist dabei eine elektromotorische Antriebseinheit auf, die den Aufnahmekörper 2 über die Trägerachse rotieren kann.

Der Aufnahmekörper 2 weist einen die Trägerachse umfassenden Grundkörper 12 sowie mehrere, um den äußeren Umfang des Aufnahmekörpers 2 gleichmäßig verteilt angeordnete Klemmkörper 13 auf, wobei die Klemmkörper 13 in Bezug zur Trägerachse radial vom Grundkörper 12 weg beweglich sind, um eine im Aufnahmebereich 3 auf den Aufnahmekörper 2 aufgeschobene Spinnspule kraftschlüssig festlegen zu können. Jeder der Klemmkörper 13 weist an einem Ende einen festen Endanschlag 5 auf, der das Ende des Aufnahmebereichs 3 in der Richtung, in der eine Spinnspule auf den Aufnahmekörper 2 aufgeschoben wird, begrenzt. Die Länge des Aufnahmebereichs 3 entspricht dabei der Länge einer standardisierten Spinnspule und die festen Endanschläge 5 haben die Funktion, eine definierte und wiederholbare Anordnung einer Spinnspule auf dem Spinnspulenträger 1 zu ermöglichen.

Um auch Spinnspulen, die kürzer als eine standardisierte Spinnspule sind, sicher und ortsdefiniert festlegen zu können, sind am Aufnahmekörper 2, insbesondere am einem Klemmkörper 13, mehrere weitere Anschläge 4 angeordnet. Die einzelnen Anschläge 4 weisen zueinander einen konstanten Abstand auf und erstrecken sich auf der Oberfläche des Klemmkörpers 13 in einer axialen Richtung bzw. koaxial zur Trägerachse und entlang der Länge des Aufnahmebereichs 3.

Wird eine standardisierte, lange Spinnspule verwendet, befinden sich alle weiteren Anschläge 4 in einer zweiten Position respektive einer Versenkposition (siehe Fig. 1a), in der die weiteren Anschläge 4 oberflächenbündig im Aufnahmekörper 2 versenkt sind, sodass die Spinnspule oberhalb der Anschläge 4 bzw. dieser überragend im ganzen Aufnahmebereich 3 angeordnet werden kann. Die weiteren Anschläge 4 sind jedoch unabhängig voneinander verschieblich angeordnet und können jeweils in eine Gebrauchsposition aus der Oberfläche 7 des Aufnahmekörpers 2 herausgezogen werden (siehe Fig. 1b), sodass der in Aufschieberichtung der Spinnspule auf den Aufnahmekörper 2 bzw. in den Aufnahmebereich 3 erste, in der ersten Position respektive der Gebrauchsposition befindliche Anschlag 4 den neuen Endanschlag bildet, da die Spinnspule nicht weiter bis hin zum festen Endanschlag 5 verschoben werden kann. Dazu weist jeder Anschlag 4 eine ebene Anschlagfläche 6 auf.

Um den jeweiligen Anschlag 4 in der Versenkposition und in der Gebrauchsposition festlegen zu können, weist jeder Anschlag 4 an dem unteren, stets innerhalb des Aufnahmekörpers 2 befindlichen Ende 8 eine Nase als Rastelement 8 auf, die derart vorgespannt ist, dass diese in der Versenkposition und in der Gebrauchsposition mit einer Rastelementaufnahme 10a, b am Aufnahmekörper 2 in Eingriff gelangt (siehe Fig. 2). Dabei ist die Rastelementaufnahme 10a für die Gebrauchsposition als eine Ausnehmung im Aufnahmekörper 2, insbesondere im Klemmkörper 13, gebildet. Als Rastelementaufnahme 10b für die Versenkposition dient die Unterseite des Aufnahmekörpers 2 im Bereich des Anschlags 4.

Jeder Anschlag 4 ist in einer Öffnung des Aufnahmekörpers 2, insbesondere des Klemmkörpers 13, angeordnet, die einen dem Querschnitt des Anschlags entsprechenden Querschnitt aufweist, sodass der Anschlag 4 während des Verschiebens aus der Versenkposition in die Gebrauchsposition und zurück durchgehend durch die Öffnung geführt wird, wobei zur Verbesserung der Führung der Anschlag 4 einen Führungssteg 11 aufweist.

Um zu verhindern, dass der Anschlag 4 über die Versenkposition hinaus weiter in den Aufnahmekörper 2 hinein und dabei unter die Oberfläche 7 des Aufnahmekörpers 2 geschoben werden kann, weist jeder Anschlag 4 eine obere Abschlussfläche 14 auf, die größer als die Querschnittsfläche des übrigen Teils des Anschlags 4 ist, sodass diese mit der Oberfläche 7 oder einer entsprechenden Vertiefung in der Oberfläche 7 des Klemmkörpers 13 in Anlage kommt und ein weiteres Verschieben verhindert.

Um die einzelnen Anschläge 4 besser voneinander unterscheiden zu können, weisen bevorzugt alle Anschläge 4 voneinander unterschiedliche Farben auf, wobei ganz besonders bevorzugt die Farben der Anschläge 4 den Farben des Materials der zugehörigen und passenden Spinnspulen entsprechen.

### Bezugszeichenliste

- 1: Spinnspulenträger
- 2: Aufnahmekörper
- 3: Aufnahmebereich
- 4: Anschlag
- 5: fester Endanschlag
- 6: Anschlagfläche
- 7: Oberfläche des Aufnahmekörpers
- 8: Ende des Anschlags
- 9: Rastelement
- 10a, b: Rastelementaufnahme
- 11: Führungssteg
- 12: Grundkörper
- 13: Klemmkörper
- 14: obere Abschlussfläche

## Patentansprüche

1. Spinnspulenträger (1) für eine Zwirnmaschine, insbesondere eine Ringzwirnmaschine, mit
- einem rotierbar um eine Trägerachse gelagerten Aufnahmekörper (2) mit einem Aufnahmebereich (3) zum Anordnen einer Spinnspule auf dem Aufnahmekörper (2), und
- wenigstens einem Anschlag (4), welcher verstellbar im Aufnahmebereich (3) angeordnet ist,
**dadurch gekennzeichnet, dass**
der wenigstens eine Anschlag (4) zwischen einer Gebrauchsposition und einer Versenkposition derart angeordnet ist, dass
- der wenigstens eine Anschlag (4) in der Gebrauchsposition aus der Oberfläche des Aufnahmekörpers (2) derart hervorsteht, dass der Aufnahmebereich (3) zur passenden Aufnahme einer verkürzten Spinnspule verkürzt ist, und
- der wenigstens eine Anschlag (4) in der Versenkposition soweit abgesenkt ist, dass der Aufnahmebereich (3) keine Verkürzung aufweist und eine reguläre Spinnspule im Aufnahmebereich (3) den versenkten Anschlag (4) überragend anordenbar ist.

2. Spinnspulenträger nach Anspruch 1, **dadurch gekennzeichnet, dass**
- der Aufnahmebereich (3) an einem Ende des Aufnahmekörpers (2) durch einen festen Endanschlag begrenzt wird, und
- der wenigstens eine verschiebliche Anschlag (4) derart angeordnet ist, dass dieser in der Gebrauchsposition einen neuen Endanschlag des verkürzten Aufnahmebereichs (3) bildet.

3. Spinnspulenträger nach Anspruch 1 oder 2, **dadurch gekennzeichnet, dass** mehrere Anschläge (4) in gleichem Abstand zueinander im Aufnahmebereich (3) des Aufnahmekörpers (2) angeordnet sind.

4. Spinnspulenträger nach einem der vorhergehenden Ansprüche, **dadurch gekennzeichnet, dass** mehrere Anschläge (4) im Aufnahmebereich (3) hintereinander in axialer Richtung der Trägerachse angeordnet sind.

5. Spinnspulenträger nach einem der vorhergehenden Ansprüche, **dadurch gekennzeichnet, dass** jeder Anschlag (4) eine mit der in dem Aufnahmebereich (3) anzuordnenden Spinnspule in Kontakt bringbare Anschlagfläche (6) aufweist, die eben gebildet ist.

6. Spinnspulenträger nach einem der vorhergehenden Ansprüche, **dadurch gekennzeichnet, dass** alle Anschläge (4) in der Versenkposition vollständig in oder unter die Oberfläche (7) des Aufnahmekörpers (2) im Aufnahmebereich (3) abgesenkt sind.

7. Spinnspulenträger nach einem der vorhergehenden Ansprüche, **dadurch gekennzeichnet, dass** jeder Anschlag (4) in der Gebrauchsposition und in der Versenkposition verrastbar ist.

8. Spinnspulenträger nach einem der vorhergehenden Ansprüche, **dadurch gekennzeichnet, dass** der Anschlag (4) an einem dem Aufnahmebereich (3) gegenüberliegenden Ende (8) ein Rastelement (9) und der Aufnahmekörper (2) zwei Rastelementaufnahmen (10a, 10b) aufweist, mittels denen der Anschlag (4) in der Gebrauchsposition und der Versenkposition festlegbar sind.

9. Spinnspulenträger nach einem der vorhergehenden Ansprüche, **dadurch gekennzeichnet, dass** der wenigstens eine Anschlag (4) radial zur Trägerachse verschieblich in einer Führung angeordnet ist, wobei die Führung wenigstens eine im Aufnahmekörper (2) angeordnete Führungsnut und einen korrespondierenden Führungssteg (11) des Anschlags (4) umfasst.

10. Spinnspulenträger nach einem der vorhergehenden Ansprüche, **gekennzeichnet durch** einen motorischen Einzelantrieb, mittels dem der Aufnahmekörper (2) mit dem wenigstens einen Anschlag (4) rotierbar ist.

11. Spinnspulenträger nach einem der vorhergehenden Ansprüche, **dadurch gekennzeichnet, dass** der Aufnahmekörper (2) mehrere, gleichmäßig um den Umfang verteilte und an einem Grundkörper (12) angeordnete Klemmkörper (13) aufweist, wobei die Klemmkörper (13) in radialer Richtung beweglich sind, um eine Spinnspule kraftschlüssig halten zu können, und der wenigstens eine Anschlag (4) auf einem Klemmkörper (13) angeordnet ist.

12. Zwirnmaschine, insbesondere Ringzwirnmaschine, mit wenigstens einem Spinnspulenträger (1) nach einem der vorhergehenden Ansprüche.

13. Verfahren zum Verwenden eines Spinnspulenträgers (1) für eine Zwirnmaschine, mit einem rotierbar um eine Trägerachse gelagerten Aufnahmekörper (2) mit einem Aufnahmebereich (3) zum Anordnen einer Spinnspule auf dem Aufnahmekörper (2) sowie wenigstens einem zwischen einer Gebrauchsposition und einer Versenkposition verstellbaren, im Aufnahmebereich (3) derart angeordneten Anschlag (4), dass in der Gebrauchsposition der Aufnahmebereich (3) zur passenden Aufnahme einer verkürzten Spinnspule verkürzt wird und in der Versenkposition eine reguläre Spinnspule im Aufnahmebereich (3) den Anschlag (4) überragend angeordnet werden kann, mit den Schritten:
- Bestimmen der Länge einer auf den Aufnahmekörper (2) aufzuschiebenden Spinnspule und Prüfen, ob die Spinnspule einer vorgesehenen, standardisierten Länge entspricht, und
- Verschieben aller Anschläge (4) in die Versenkposition im Fall einer Spinnspule mit standardisierter Länge, oder
- Herausziehen eines einzelnen Anschlags (4) zum Anpassen des Aufnahmebereichs (3) des Aufnahmekörpers (2) an die Länge der Spinnspule im Fall einer kürzeren Spinnspule, und
- Aufschieben der Spinnspule auf Aufnahmekörper (2).

14. Verfahren zum Verwenden eines Spinnspulenträgers (1) nach Anspruch 13, **dadurch gekennzeichnet, dass** aus mehreren Anschlägen (4) der in die Gebrauchsposition zu bringende Anschlag (4) derart gewählt wird, dass die Länge des durch den Anschlag (4) verkürzten Aufnahmebereichs (3) der Länge der auf dem Aufnahmekörper (2) anzuordnenden Spinnspule entspricht.

## Claims

1. Spinning bobbin holder (1) for a twisting machine, in particular a ring twisting machine, comprising
- a receiving body (2) rotatably mounted about a holder axis and having a receiving region (3) for arranging a spinning bobbin on the receiving body (2), and
- at least one stop (4) which is adjustably arranged in the receiving region (3),
**characterized in that**
the at least one stop (4) is arranged between a use position and a retracted position such that
- in the use position, the at least one stop (4) protrudes from the surface of the receiving body (2) such that the receiving region (3) is shortened to suitably receive a shortened spinning bobbin, and
- in the retracted position, the at least one stop (4) is lowered to such an extent that the receiving region (3) is not shortened and a regular spinning bobbin can be arranged in the receiving region (3) so as to project over the retracted stop (4).

2. Spinning bobbin holder according to claim 1, **characterized in that**
- the receiving region (3) is delimited at one end of the receiving body (2) by a fixed end stop, and
- the at least one movable stop (4) is arranged such that it forms a new end stop for the shortened receiving region (3) in the use position.

3. Spinning bobbin holder according to either claim 1 or claim 2, **characterized in that** a plurality of stops (4) are arranged at the same distance from one another in the receiving region (3) of the receiving body (2).

4. Spinning bobbin holder according to any of the preceding claims, **characterized in that** a plurality of stops (4) in the receiving region (3) are arranged one behind the other in the axial direction of the holder axis.

5. Spinning bobbin holder according to any of the preceding claims, **characterized in that** each stop (4) has a stop surface (6) which can be brought into contact with the spinning bobbin to be arranged in the receiving region (3), and which is flat.

6. Spining bobbin holder according to any of the preceding claims, **characterized in that** all stops (4) in the retracted position are completely lowered into or below the surface (7) of the receiving body (2) in the receiving region (3).

7. Spinning bobbin holder according to any of the preceding claims, **characterized in that** each stop (4) can be locked in the use position and in the retracted position.

8. Spinning bobbin holder according to any of the preceding claims, **characterized in that** the stop (4) has a locking element (9) at an end (8) opposite the receiving region (3) and the receiving body (2) has two locking element receptacles (10a, 10b) by means of which the stop (4) can be fixed in the use position and the retracted position.

9. Spinning bobbin holder according to any of the preceding claims, **characterized in that** the at least one stop (4) is arranged in a guide so as to be movable radially to the holder axis, the guide comprising at least one guide groove arranged in the receiving body (2), and a corresponding guide strip (11) of the stop (4).

10. Spinning bobbin holder according to any of the preceding claims, **characterized by** a motorized individual drive by means of which the receiving body (2) having the at least one stop (4) can be rotated.

11. Spinning bobbin holder according to any of the preceding claims, **characterized in that** the receiving body (2) has a plurality of clamping bodies (13) evenly distributed around the circumference and arranged on a main body (12), the clamping bodies (13) being movable in the radial direction in order to be able to hold a spinning bobbin in a force-fitting manner, and the at least one stop (4) being arranged on one clamping body (13).

12. Twisting machine, in particular ring twisting machine, comprising at least one spinning bobbin holder (1) according to any of the preceding claims.

13. Method for using a spinning bobbin holder (1) for a twisting machine, comprising a receiving body (2) rotatably mounted about a holder axis and having a receiving region (3) for arranging a spinning bobbin on the receiving body (2) and at least one stop (4) which is adjustable between a use position and a retracted position and is arranged in the receiving region (3) such that, in the use position, the receiving region (3) is shortened to suitably receive a shortened spinning bobbin and, in the retracted position, a regular spinning bobbin can be arranged in the receiving region (3) so as to project over the stop (4), comprising the steps of:
- determining the length of a spinning bobbin to be pushed onto the receiving body (2) and checking whether the spinning bobbin corresponds to a specified, standardized length, and
- moving all stops (4) to the retracted position in the case of a spinning bobbin having standardized length, or
- pulling out an individual stop (4) to adjust the receiving region (3) of the receiving body (2) to the length of the spinning bobbin in the case of a shorter spinning bobbin, and
- pushing the spinning bobbin onto the receiving body (2).

14. Method for using a spinning bobbin holder (1) according to claim 13, **characterized in that** the stop (4) to be brought into the use position is selected from a plurality of stops (4) such that the length of the receiving region (3) shortened by the stop (4) corresponds to the length of the spinning bobbin to be arranged on the receiving body (2).

## Revendications

1. Support de bobine de filage (1) pour une machine de tordage, en particulier une machine de tordage à anneaux, comportant
- un corps de réception (2) monté de manière à pouvoir tourner autour d'un axe de support, lequel corps de réception comporte une zone de réception (3) permettant de disposer une bobine de filage sur le corps de réception (2), et
- au moins une butée (4), laquelle est disposée de manière réglable dans la zone de réception (3),
**caractérisé en ce que**
l'au moins une butée (4) est disposée entre une position d'utilisation et une position d'escamotage, de telle sorte que
- dans la position d'utilisation, l'au moins une butée (4) fait saillie de la surface du corps de réception (2) de telle sorte que la zone de réception (3) est raccourcie pour recevoir de manière adaptée une bobine de filage raccourcie, et
- dans la position d'escamotage, l'au moins une butée (4) est abaissée jusqu'à ce que la zone de réception (3) ne présente aucun raccourcissement et qu'une bobine de filage régulière puisse être disposée dans la zone de réception (3) de manière à dépasser la butée (4) escamotée.

2. Support de bobine de filage selon la revendication 1, **caractérisé en ce que**
- la zone de réception (3) est limitée à une extrémité du corps de réception (2) par une butée d'extrémité fixe, et
- l'au moins une butée mobile (4) est disposée de telle sorte qu'elle forme, dans la position d'utilisation, une nouvelle butée d'extrémité de la zone de réception (3) raccourcie.

3. Support de bobine de filage selon la revendication 1 ou 2, **caractérisé en ce que** plusieurs butées (4) sont disposées à égale distance les unes des autres dans la zone de réception (3) du corps de réception (2).

4. Support de bobine de filage selon l'une des revendications précédentes, **caractérisé en ce que** plusieurs butées (4) sont disposées dans la zone de réception (3) les unes derrière les autres dans la direction axiale de l'axe de support.

5. Support de bobine de filage selon l'une des revendications précédentes, **caractérisé en ce que** chaque butée (4) présente une surface de butée (6) pouvant être mise en contact avec la bobine de filage à disposer dans la zone de réception (3), laquelle surface de butée est formée de manière plane.

6. Support de bobine de filage selon l'une des revendications précédentes, **caractérisé en ce que**, dans la position d'escamotage, toutes les butées (4) sont complètement abaissées dans ou sous la surface (7) du corps de réception (2), dans la zone de réception (3).

7. Support de bobine de filage selon l'une des revendications précédentes, **caractérisé en ce que** chaque butée (4) peut être encliquetée dans la position d'utilisation et dans la position d'escamotage.

8. Support de bobine de filage selon l'une des revendications précédentes, **caractérisé en ce que** la butée (4) présente un élément d'encliquetage (9) à une extrémité (8) opposée à la zone de réception (3) et le corps de réception (2) présente deux logements d'éléments d'encliquetage (10a, 10b) à l'aide desquels la butée (4) peut être fixée dans la position d'utilisation et la position d'escamotage.

9. Support de bobine de filage selon l'une des revendications précédentes, **caractérisé en ce que** l'au moins une butée (4) est disposée dans un guide, de manière à pouvoir se déplacer radialement par rapport à l'axe de support, dans lequel le guide comprend au moins une rainure de guidage disposée dans le corps de réception (2) et une nervure de guidage (11) correspondante de la butée (4).

10. Support de bobine de filage selon l'une des revendications précédentes, **caractérisé par** un entraînement individuel motorisé à l'aide duquel le corps de réception (2) peut être mis en rotation avec l'au moins une butée (4).

11. Support de bobine de filage selon l'une des revendications précédentes, **caractérisé en ce que** le corps de réception (2) présente plusieurs corps de serrage (13) répartis de manière régulière autour de la périphérie et disposés sur un corps de base (12), dans lequel les corps de serrage (13) sont mobiles dans la direction radiale afin de pouvoir maintenir à force une bobine de filage, et l'au moins une butée (4) est disposée sur un corps de serrage (13).

12. Machine de tordage, en particulier machine de tordage à anneaux, comportant au moins un support de bobine de filage (1) selon l'une des revendications précédentes.

13. Procédé permettant d'utiliser un support de bobine de filage (1) pour une machine de tordage, comportant un corps de réception (2) monté de façon à pouvoir tourner autour d'un axe de support, lequel corps de réception comporte une zone de réception (3) permettant de disposer une bobine de filage sur le corps de réception (2), ainsi qu'au moins une butée (4) réglable entre une position d'utilisation et une position d'escamotage et disposée dans la zone de réception (3) de telle sorte que, dans la position d'utilisation, la zone de réception (3) est raccourcie pour recevoir de manière adaptée une bobine de filage raccourcie et, dans la position d'escamotage, une bobine de filage régulière peut être disposée dans la zone de réception (3) de manière à dépasser la butée (4), comportant les étapes consistant à :
- déterminer la longueur d'une bobine de filage à enfiler sur le corps de réception (2) et vérifier que la bobine de filage correspond à une longueur prévue et standardisée, et
- déplacer toutes les butées (4) vers la position d'escamotage dans le cas d'une bobine de filage de longueur standardisée, ou
- extraire une seule butée (4) permettant d'adapter la zone de réception (3) du corps de réception (2) à la longueur de la bobine de filage dans le cas d'une bobine de filage plus courte, et
- enfiler la bobine de filage sur le corps de réception (2).

14. Procédé permettant d'utiliser un support de bobine de filage (1) selon la revendication 13, **caractérisé en ce que**, parmi plusieurs butées (4), la butée (4) à amener dans la position d'utilisation est choisie de telle sorte que la longueur de la zone de réception (3) raccourcie par la butée (4) correspond à la longueur de la bobine de filage à disposer sur le corps de réception (2).
